# EUROPÄISCHE PATENTSCHRIFT

(11) **EP 1 336 173 B1**
(45) Veröffentlichungstag und Bekanntmachung des Hinweises auf die Patenterteilung: **19.10.2005**
(21) Anmeldenummer: 01931187.7
(22) Anmeldetag: 09.05.2001
(51) Int. Cl.: G10H 1/00

(54) **ANORDNUNG BZW. ANLAGE ZUM KOMPONIEREN**
ARRAY OR EQUIPMENT FOR COMPOSING
DISPOSITIF ET/OU SYSTEME DE COMPOSITION MUSICALE

(30) Priorität: 09.05.2000 AT 8102000
(43) Veröffentlichungstag der Anmeldung: 20.08.2003
(73) Patentinhaber: Vienna Symphonic Library GmbH, 1230 Wien (AT)
(72) Erfinder: TUCMANDL, Herbert, A-1230 Wien (AT)
(74) Vertreter: Wildhack, Helmut
(86) Internationale Anmeldenummer: PCT/AT2001/000136
(87) Internationale Veröffentlichungsnummer: WO 2001/086624

(56) Entgegenhaltungen:
- EP-A- 0 237 798
- EP-A- 0 907 160
- US-A- 5 763 800
- US-A- 5 986 199

## Beschreibung

Die Erfindung betrifft eine neue Anordnung bzw. Anlage zum, beispielsweise durch akustische Wiedergabe während und/oder nach erfolgter Erstellung einer musikalischen Komposition unterstützten, Komponieren von auf, bevorzugt einer Mehrzahl von - realen Musikinstrumenten entsprechenden und deren Töne bzw. Klänge bereithaltenden - virtuellen Musikinstrumenten, vorzugsweise in einer Ensemble-Formation, wie z.B. in Kammermusik-, Orchester-Formation od.dgl., spielbaren und von denselben wiedergebbaren Tönen, Tonfolgen, Tonclustern, Klängen, Klangfolgen, Klangphrasen, Musikstücken, Kompositionen od.dgl. sowie zur akustischen, partiturmäßigen oder sonstigen Wiedergabe derselben.

Zu den den Hintergrund des Standes der Technik auf diesem Gebiet betreffenden Druckschriften ist folgendes auszuführen:

Die EP 0899 892 A2 beschreibt eine proprietäre Erweiterung zum bekannten ATRAC Daten-Reduktionsverfahren, wie es z.B. auf MiniDisks zum Einsatz kommt. Dieser Schrift ist nicht mehr zu entnehmen als dass die dort beschriebene Erfindung - wie viele andere auch - mit digital verarbeitetem Audio zu tun hat.

Die US 5,886,274 A beschreibt eine proprietäre Erweiterung zum bekannten MIDI-Standard, die es ermöglicht, Sequenzerdaten, also Abspielparameter eines Musikstückes, und Sounddaten dergestalt miteinander zu verknüpfen, dass eine plattformunabhängige Gleichheit des abgespielten Stückes sichergestellt ist. In erster Linie geht es dabei um eine möglichst konsistente Distribution von MIDI- und Meta-Daten über das Internet.

Es ist dort eine datenmäßige Verflechtung von Abspiel- und Klangparametem vorgesehen. Die Klangerzeugung ist in ihrer Herangehensweise konventionell, wozu auf Fig. 1 zu verweisen ist: Die Output-Devices sind lediglich Ziel, nicht jedoch Quelle im Flussdiagramm. Eine inhaltliche Rückwärtskopplung vom Synthesizer zum Sequenzer ist nicht ermöglicht.

Die DE 26 43 490 beschreibt eine - heute technisch bereits vielfach ähnlich realisierte bzw. wesentlich weiter entwickelte - Methode zur computergestützten Musiknotation; die computer-basierte Notation ist selbstverständlich ein notwendiges Feature, das jedoch dort auf die drei Metren 4/4, ¾ oder 2/4 beschränkt ist (vgl. Fig. 4 Mitte).

Die US 5,728,960 A beschreibt die Probleme und Realisationsmöglichkeiten computergestützter Notendarstellung und -transformation, v.a. im Hinblick auf zeitgenössische Proben- und Aufführungspraxis. Dabei werden "virtuelle Notenblätter" in Echtzeit erstellt. Im "Conductor Mode" ist auf die Möglichkeit einer prozessorgestützten Verarbeitung eines video-aufgezeichneten Dirigats in der Blue-Box angedacht, wozu auf Fig. 9 zu verweisen ist. Es erfolgt dort keinerlei Bezugnahme auf eine virtuelle/synthetische Realisation aus einer intelligent verknüpften Klang-Datenbank.

Die US 5,783,767 A beschreibt die computergestützte Transformation der Steuerdaten eines melodischen Inputs auf einen harmonischen Output - eventuell handelt es sich um eine einer Begleitautomatik zugrundeliegende Logik, jedoch ist auch dort keine bidirektionale Verknüpfung zwischen musikalisch/kompositorischen Input und klanglichem Ergebnis vorgesehen oder wenigstens angedacht. Darauf weist insbesondere auch der Eintrag "Easy Play Software" in Fig. 15 hin.

Zu den der vorliegenden Erfindung zugrundeliegenden Fakten sei einleitend folgendes ausgeführt:

Es ist eines der wesentlichen Anliegen der Erfindung, trotz sinkender Budgets, die Produktion hochwertiger, insbesondere sinfonisch orientierter Kompositionen, also insbesondere Soundtracks für Filme, Videos, Werbung od.dgl., oder aber zeitgenössische Musik zu ermöglichen.

Einspielungen mit realen Orchestern, für welche Kosten von z.B. zwischen ATS 350.000,-- und 750.000,-- anfallen, sind aufgrund der Musik-Budgets für österreichische oder andere nationale Filmproduktionen mit Umfängen von ATS 100.000,-- bis ATS 250.000,-- schon bisher nicht möglich gewesen. Aus diesem Grunde wird auf diesem Gebiet seit mehreren Jahren meist mit der Sampling - MIDI ("Musical Instruments Digital Interface)-Technologie gearbeitet. So kann für virtuelle Orchesterkompositionen z.B. die sogenannte "Miroslav Vitous Library" herangezogen werden. Diese "Library", bestehend aus 5 CDs, ist an sich die umfangreichste und zugleich teuerste, derzeit auf dem Markt präsente "Orchester Sound Library". Sie bietet 20 verschiedene Instrumente oder Instrumentengruppen in durchschnittlich fünf Spielarten je Instrument an. Die damit erzielten Ergebnisse sind dann durchaus überzeugend, wenn man sich beim Komponieren den beschränkten Möglichkeiten dieser der Library anpasst. Aus der Sicht eines Künstlers ist es allerdings unbefriedigend, den doch sehr eingeschränkten Umfang der zur Verfügung stehenden Sampler quasi als Co - Komponisten fungieren zu lassen, denn ein uneingeschränktes Umsetzen von kompositorischen Ideen führt mit den heute zur Verfügung stehenden "Libraries" meist doch nur zu mehr oder weniger unbefriedigenden Ergebnissen.

Die oben genannten Budgetprobleme haben, wie einschlägige Erfahrungen gezeigt haben, keineswegs österreich-spezifischen Charakter. Auch bei einem Großteil der internationalen Filmproduktionen besteht heute der Zwang, mit eingeschränkten Filmmusik-Budgets zu arbeiten.

Dazu kommt die Tatsache, dass Filmproduktionen bereits während der Dreharbeiten Probleme haben, kalkulierte Budgets einzuhalten und - da die Musikproduktion in den Bereich der Post-Production fällt - zwangsläufig gerade dort den Sparstift ansetzen.

Viele Komponisten versuchen, dieses Problem zu lösen, indem sie entweder "Synthesizer-Soundtracks" oder kammermusikalische Arrangements einsetzen. Aber gerade das breite Emotionsspektrum eines ganzen Orchesters bietet sich oft als einzige Möglichkeit an, um den Emotionsgehalt von Filmen und natürlich auch in anderen Bereichen tatsächlich adäquat zu unterstützen. In solchen Fällen kommen sogenannte Classic Sample Libraries zum Einsatz, wie z.B. jene von Vitous, Sedlacek oder Jaeger.

Die oberste Maxime bei der Arbeit mit "gesampleten Instrumenten" lautet: "Die Instrumente (Orchester) müssen echt klingen". Ausnahmen von dieser Regel betreffen eine bewusst gewünschte Künstlichkeit, die im Konzept einer Komposition selbstverständlich durchaus auch vorgesehen sein kann.

Gelingt diese Umsetzung der o.a. Maxime nicht, dann bekommt eine derartige Komposition bzw. deren Wiedergabe die wenig schmeichelhafte Bezeichnung "Plastikorchester" verliehen.

Um nicht derartige "Plastik-Sounds" zu produzieren, hat sich die vorliegende Erfindung die Aufgabe gestellt, hier Abhilfen zur Verfügung zu stellen. Die Entwicklung der technischen Möglichkeiten, der die vorhandenen "Sound-Libraries" alle nachhinken, ließ die Forderung nach einer neuen, umfassenden "Orchester-Library", welche den auf diesem Gebiet heute schon oder in absehbarer Zeit erreichbaren und möglichen Standard nutzt, entstehen.

Bevor auf die Erfindung näher eingegangen wird, soll ein kurzer Abriss der ihr zugrundeliegenden neuartigen "Sampling-Technologie" gegeben werden:

Im weiteren Sinne ist ein Sampler ein virtuelles Musikinstrument mit gespeicherten Tönen, die gezielt abgerufen und gespielt werden können.

Von einem Datenträger, wie z.B. CD-ROM oder Festplatte, lädt der Benutzer bzw. Komponist die benötigten "Sounds", also Töne, Klänge od.dgl. in den Arbeits-Speicher des "Samplers".

Das heißt z.B.: Von einem Klavier wurde eine Ton- bzw. Klangbibliothek, eine sogenannte "Sample-Library" angefertigt, es wurde dabei Ton für Ton aufgenommen und für den Sampler editiert. Der Benutzer kann nun auf einem MIDI-Keyboard oder von den aufgezeichneten MIDI-Daten in einem MIDI-Sequenzer die Töne eines echten Klaviers im Idealfall 1:1, also klanggetreu, wiedergeben.

Wenn entsprechende klassische Samples, also klassisches Klangmaterial zur Verfügung stehen bzw. steht, ist es höchstens in einem Idealfall möglich, eine vorher mittels herkömmlicher, also z.B. mittels MIDI-Programmierung gespeicherte klassische Partitur letztlich in Orchesterqualität wiederzugeben.

Maßgeblich ist hiebei die Qualität und der Umfang der aufgenommenen und gespeicherten Sounds und ihre sorgfältige Editierung und weiters insbesondere das digitale Auflösungsformat: Das derzeit erhältliche, wenig befriedigende Material ist in der bisherigen 44100 kHz/16 bit-Auflösungs-Technik aufgenommen. Die Technik auf diesem Sektor strebt jedoch sehr rasch in Richtung 96000 kHz/24 bit-Auflösung.

Je höher die Auflösung, desto überzeugender ist der Höreindruck.

Gegenstand der Erfindung ist nun eine, wie eingangs definierte Anordnung bzw. Anlage zum gegebenenfalls durch akustische Wiedergabe während und/oder nach erfolgter Erstellung einer musikalischen Komposition unterstützten Komponieren, welche dadurch gekennzeichnet, ist dass
- die Notations-Eingabe-Einheit (2) der Anordnung bzw. Anlage über zumindest eine Schnittstelle, bevorzugt ein Graphical User Interface (3), mit einem Kompositions-Computer (1) datenfluss- und datenaustausch-verknüpft und -vernetzt ist, welcher
   - zumindest eine Processor-Einheit (CPU) (4), weiters
   - zumindest eine mit derselben datenfluss- und datenaustausch-verknüpfte - mit den genannten Noten, Notenfolgen, Notenclustern u.dgl. samt den ihnen jeweils zugeordneten Klang-Definitions-Parametern bzw. mit den denselben entsprechenden Klängen, Klangfolgen, Klangclustern u.dgl. versorgbare und dieselben einer eingabegemäßen Abfolge entsprechend abrufbar speichernde und über zumindest eine entsprechende Schnittstelle (7) an eine Abhöre (8), an einen Lautsprecher (33) od.dgl., an einen Partitur-Drucker (32) od.dgl. abgebende - Sequenzer-Einheit (5), sowie weiters
   - zumindest eine, mit der genannten Processor-Einheit (4) und mit der genannten Sequenzer-Einheit (5) datenfluss- und datenaustausch-verknüpfte Klang-Sampler-Einheit (6) umfasst,
      welche Klang-Sampler-Einheit (6) ihrerseits
   - zumindest eine - die in digitalisierter oder anderer Form vorliegenden eingespielten Klang-Imagos bzw. Klang-Samples (61) aller Einzelklänge, Klangfolgen, Klangcluster u.dgl., der einzelnen virtuellen Instrumente bzw. Instrumenten-Gruppen gespeichert enthaltende - Klangsample-Bibliotheks-Speichereinheit (6b) und
   - zumindest eine mit derselben datenfluss- und datenaustausch-verknüpfte und jedes der genannten Klang-Samples (61) in Form von demselben zugeordneten und dasselbe beschreibenden bzw. definierenden Klang-Definitions-Parametern, z.B. in Form von Kombinationen bzw. Sequenzen derselben, speichernden und verwaltenden - für den Abruf der Klang-Samples aus der Klangsample-Bibliotheks-Speichereinheit (6b) und für eine Weitergabe derselben zumindest an die Prozessor-Einheit (CPU) (4) und/oder Sequenz-Einheit (5) und/oder für die Speicherung, Verwaltung und Weitergabe von in den Kompositions-Computer (4) durch eine Bearbeitung in ihrer Qualität und somit in ihren Klang-Definitions-Parametern veränderten oder mit in denselben neue eingebrachten Klang-Definitions-Parametern beschriebenen Klängen/Klangfolgen/Klangclustern u.dgl. vorgesehene - Bidirektional-Klangparameter-Speichereinheit bzw. "Relationalen Klangparameter-Datenbank" (6a) umfasst.

Was die oben verwendeten Begriffe und Ausdrücke betrifft, wird dazu erläuternd folgendes ausgeführt:

Unter Noten- oder Tonfolgen bzw. den diesen entsprechenden "Klangfolgen" sollen musikalische Abschnitte mit mehreren hintereinander zu spielenden Noten bzw. Tönen bzw. Klängen verstanden werden, unter "Klangfolge-Parametern" die jeweils gewünschte Art des Spielens der Klangfolge. Was damit gemeint ist, soll kurz angedeutet sein: Es besteht im Höreindruck ein Unterschied, ob z.B. drei hintereinander gespielte, virtuelle legato-Einzeltöne bzw. -klänge erklingen, welche auf der Digital-Aufnahme von einzeln auf einem realen Instrument gespielten Tönen bzw. Klängen beruhen, als wenn der virtuellen Tonfolge eine auf einem realen Instrument gespielte Tonfolge zugrunde liegt. Unter Notencluster bzw. Klangcluster soll eine Anzahl von mehr als einem auf einem Instrument gleichzeitig gespielten Noten bzw. Tönen bzw. die ihnen entsprechenden Klänge verstanden werden, also z.B. ein Dreiklang, dazugehörige "Klangcluster-Parameter" wären beispielsweise das "arpeggio"-Spielen eines Dreiklangs definierende Beschreibungs-Parameter. Mit dem verbindenden Wort "und/oder" sollen Einzelklänge, Klangsequenzen und Klangcluster im einzelnen oder in irgendeiner, jeweils gewünschten Kombination gemeint sein, z.B. eine Folge von fast legato gespielten arpeggio-Akkorden od.dgl.. Um diese umständliche Umschreibung zu vermeiden, wird im folgenden der abgekürzte Begriff "Klang-Definitions-Parameter" bzw. oft der Einfachheit halber nur "Parameter" verwendet.

Die in den im neuen Kompositions-Computer integrierte Bidirektional-Klangparameter-Speichereinheit bzw. die ihr zugrunde liegende Software stellt ein wesentliches Herzstück der Erfindung dar, sie ist im wesentlichen eine zwischen die Eingabe- und Steuer-Einheit und die Klang-Sample-Bibliotheks-Speichereinheit, also Klangsample-Datenbank eingeschaltete Suchmaschine für die in großer Zahl in der Speichereinheit als Klang-Imagos bzw. Klang-Samples, z.B. durch digitalisierte Klang-Hüllkurven definierten gespeicherten Klänge, Klangfolgen, Klang-Cluster u.dgl. dar.

Die neue Anlage und ihre Technik ermöglicht es zum ersten Mal jenen Komponisten, die keine Möglichkeit haben, mit einem realen Orchester und/oder realen Instrumentalisten zu arbeiten, ein äußerst bedienungsfreundliches, seine Arbeit nicht mehr mit Codierung od. dgl. belastendes, Werkzeug zur Verfügung zu stellen, dessen von ihm produzierter Klang weitestgehend nahe an echten Orchesterklang heranreicht.

Die Hauptvorteile der Erfindung in ihrer Grundkonzeption und deren Variationen bestehen in Folgendem:

Sie erlaubt ein übersichtliches und die Intuition nicht störendes Handling der verschiedenen "Instrumente" und ihrer Spielvarianten. Dem Benutzer, also dem Komponisten, steht zum ersten Mal eine Bearbeitungs-Oberfläche zur Verfügung, die praktisch üblichen Orchesterpartituren entspricht. Sie bietet die Möglichkeit, trotz hunderter Spielvarianten eines jeweiligen einzelnen Instrumentes "linear", also bloß auf einem Track zu arbeiten.

Die Erfindung bringt weiters eine Arbeitserleichterung durch optimale, selbständige "intelligente" Hintergrundprozesse, wie z.B. automatisierte Zeitkompression und -Expansion bei Tonfolgen-Samples, wie Repetitionen, Legatophrasen, Glissandi od.dgl.

Sie ermöglicht es jederzeit, im Laufe bzw. beim Fortschreiten des Komponier-Vorganges den vollen Überblick über eine schon verfasste Ton- bzw. Klangfolge, über die Instrumentierung usw., zu haben und sofort auch über eine gerade eingegebene Note und deren den Klang bestimmenden Parameter Bescheid zu erhalten, wobei für eine sofortige, visuelle und, was gerade für das Komponieren von Musik wichtig ist, für eine unmittelbare akustische Kontrolle mittels Akustik-Wiedergabe-System als Abhöre Sorge getragen werden kann.

Die in Form der Bidrektional-Datenbank organisierten Klang-Samples der Sequenzer-Einheit übermittelt ihre qualitativen Parameter in Form von "Klangsample Description Parametern" bei jeder Arbeitssitzung aufs Neue und vor allem immer aktualisiert, und ermöglicht so die bidirektionale und interaktive Bezugnahme von Sequenzer-Einheit und Klangsample-Bibliotheks-Speichereinheit.

Eine vereinfachte Ausführungsform der neuen Anordnung ist Gegenstand des **Anspruches** 2.

Was die "innere Organisation" der erfindungsgemäßen Komponier-Anlage betrifft, so ist eine Software der Bidirektional-Klangparameter-Speichereinheit mit einer im **Anspruch** 3 genannten Haupttrack-Subtracks-Hierarchie der Instrumente günstig, wobei eine Strukturierung der Subtracks in Ebenen, wie vom **Anspruch** 4 umrissen, ihre besonderen Dienste zu leisten imstande ist.

Bevorzugt kann im speziellen eine Konfigurierung gemäß dem **Anspruch** 5 bzw. analog dazu vorgesehen sein.

Weiters kann es von Vorteil sein, die Töne, Tonfolgen, Toncluster und ihre Parameter in der Sampler-Datenbank gleichberechtigt nebeneinander zu konfigurieren, innerhalb derselben jedoch eine hierarchische Struktur vorzusehen, wie vom **Anspruch** 6 umrissen.

Im Sinne eines für den Komponisten, Arrangeur od.dgl. bequemen Arbeitsablaufes vorteilhaft ist es, wenn der Kompositions-Computer eine Partitur-Software gemäß **Anspruch** 7 umfasst.

Wenn, wie gemäß Anspruch 7 alternativ oder zusätzlich vorgesehen, in den Computer eine Software für den Ton- bzw. Klang-Umfang eines Instrumentes bzw. für dessen Definition integriert ist, welche beim Komponieren eines vom jeweiligen Instruments nicht spielbaren Tons für eine entsprechende Warnung an den Komponisten Sorge trägt, ist ein wichtiger Schritt für Komfort und effektives Arbeiten verwirklicht.

Um das Spektrum der Klangwirkung der Instrumente bzw. Instrumentengruppen bzw. des gesamten virtuellen Orchesters, z.B. im Sinne der Wiedergabe verschiedener "Arten" der Oberton-Verschmelzung zu erweitern, also z.B., um diesem Orchester den Höreindruck verschiedener Spielräume, Konzertsäle, Kirchenräume, eventueller Freilufträume od.dgl., weiters verschiedener Instrumenten-Plazierungen dortselbst, Positionierungen des Hörers, grelles oder weiches Klangbild usw., zu verleihen, ist es von besonderem Vorteil, wenn in den Kompositions-Computer eine dementsprechende Klang(-Nach)bearbeitungs-Software integriert ist, wozu im Detail auf den **Anspruch** 8 verwiesen sei, dem weiters zu entnehmen ist, dass es für eine gezielte Wahl der Dynamik besonders vorteilhaft ist, alternativ oder zusätzlich eine entsprechende Software-Einheit vorzusehen.

Für eine der Realität des Hörens von schnellen Ton-Repetitionen und Fast Legato-Tonfolgen praktisch voll entsprechende Wiedergabe einer Komposition können entsprechende alternative oder zusätzliche Software-Einheiten gemäß dem **Anspruch** 9 in der ersten und dort geoffenbarten Ausführungsform dienen.

Ein, besonders bei virtuellen Instrumenten bzw. bei deren Wiedergabequalität auftretendes, oft störendes Problem stellen die unterschiedlichen Lautstärken und Lautstärken-Umfänge der verschiedenen realen Instrumente dar, deren Klänge in der Klangsample-Bibliothek gespeichert sind. Beim Zusammenspiel verschiedener Arten von Instrumenten in einer Formation "erschlagen" die Instrumente mit höherem Lautstärkevolumen die Instrumente mit geringeren Eigenlautstärken. Diesem Problem kann ebenfalls begegnet werden mit einer weiteren alternativ oder zusätzlich vorgesehenen, bevorzugten Software gemäß diesem Anspruch 9, die eine Lautstärke-Volumsadaption bzw. -Anpassung erlaubt, sodass, wenn erwünscht, die natürlichen Dynamik-Differenzen zwischen den "lauten" und den "leisen" Instrumenten gewahrt bleiben. Selbstverständlich kann mit einer derart ausgestalteten Anlage sogar eine "Inversion" der Lautstärke-Volumina zur Erzeugung exotischer Klangeffekte herbeigeführt werden.

Wie die bisherigen Ausführungen gezeigt haben, basiert die vorliegende Erfindung auf einer umfassenden, digitalisierten Sammlung bzw. Bibliothek von Aufnahmen der Klänge realer Orchesterinstrumente. Diese Aufnahme-Samples werden von der den Kern der Erfindung darstellenden Bidirektional-Klangparameter-Speichereinheit bzw. Relationalen Klangdatenbank organisiert bzw. verwaltet, die eine qualitative Verknüpfung untereinander wie auch mit der als Steuereinheit fungierenden Notations-Eingabeeinheit und/oder Sequenzereinheit ermöglicht. Diese neuartige bidirektionale Verknüpfung erlaubt sowohl während des Erstellens als auch bei der gleichzeitigen oder zeitversetzten Wiedergabe eines Musikstückes, nicht nur Steuerdaten aus der soeben genannten Steuereinheit an die Klangerzeugung zu übermitteln, sondern gestattet weiters auch die interaktive Rückkopplung von Informationen aus der Sampler-Einheit an die eben genannte Steuereinheit.

Während bei einer bisher üblichen MIDI-Sequenzer/Sampler-Kombination der Anwender von sich aus sicherstellen muss, dass z.B. ein bestimmter MIDI-Befehl auch das gewünschte Klangereignis auslöst, sorgt das der erfindungsgemäßen Anlage zugrunde liegende System in gänzlich neuer Weise für eine sofortige inhaltlich richtige Auswahl anhand der in Bidirektional-Speicher gespeicherten und von dort übermittelten Merkmale bzw. Parameter der in Klang-Sample-Speichern überhaupt verfügbaren Einzel-Samples (Klangsample Definition oder Sample-Description-Parameter). Ohne Umwege ist also sichergestellt, dass z.B. ein eingestrichenes G einer Violine, mezzoforte, gestrichen, solo, etc. auch tatsächlich als solches wiedergegeben wird. Ein eventueller denkbarer Einwand, Ähnliches könne über aufwendig programmierte MIDI-Programmwechselbefehle realisierbar sein, geht vor allem deshalb ins Leere, da ein konventioneller MIDI-Sequenzer absolut nicht imstande ist, eine qualitative Rückmeldung über die verfügbaren Klangdaten zu erhalten.

Darüber hinaus ermöglicht die in der erfindungsgemäßen Anordnung zum ersten Mal vorgesehene interaktive Rückkopplung zwischen Steuereinheit und Klangerzeugung die sinnvolle Nutzung von Phrasensamples: Da die Sequenzer-Einheit anhand der von der Sample-Speicher-Datenbank übermittelten Parameter anstatt aufgesampleter Einzelnoten alternativ auf passende musikalische Komplettphrasen zurückgreifen kann - etwa auf Repetitionen oder schnelle, gebundene Läufe - sind diese zum ersten Mal tatsächlich realistisch simulierbar. Die integrale Verknüpfung innerhalb der neuen Anordnung gestattet in weiterer Folge den automatisierten Einsatz DSP-gestützter Prozesse, wie z.B. Time-Stretching, um etwa Phrasen-Samples dem Tempo der Komposition anzupassen usw.

Die qualitative Parametrisierung der Klangdatenbank mittels der neuen Bidirektional-Klangparameter-Speichereinheit gestattet in weiterer Folge auch eine künftige Ergänzung der verfügbaren Instrumente, etwa durch ethnische Instrumente oder Instrumente der Alten Musik, ohne dass die Steuereinheit an Funktionalität einbüsst, da ja die Klangparameter-Datenbank ihre - dann erweiterten - Merkmale spätestens im Zuge der nächsten Startroutine des Systems an die genannte Steuereinheit zu übermitteln imstande ist.

Beispielhaft und ohne jeden Anspruch auf Vollständigkeit sei die große Zahl der Kombinationen von Parametern, welche einem einzelnen Violinenton bzw. -klang zugeordnet sein können und die ihn letztlich hörwirklichkeits-nah definieren, gezeigt:
Anzahl der Varianten:

| | | |
|---|---|---|
| 1. | Besetzung: z.B. unisono-Kombinationen, also z.B. 1, 4 oder 10 Violinen | 3 |
| 2. | Hauptspielart: mit oder ohne Dämpfer | 3x2= 6 |
| 3. | Spielart: z.B. gestrichen, gezupft, tremolo usw. | 6x6= 36 |
| 4. | Unterspielart: z.B. gestrichen, weich, hart, kurz, gesprungen, usw. | 36x4= 144 |
| 5. | Feinabstimmungen: z.B. viel Vibrato, wenig Vibrato | 144x2= 288 |
| 6. | Dynamikabstufungen (angenommen 3 Abstufungen) | 288x3= 864 |

Dies bedeutet, dass 864 Varianten für einen einzigen Ton zur Verfügung stehen, also 864 Sampler-Reihen: Beim Tonumfang der Violine von 22 Tönen ergibt das schließlich 22x864=19008 Einzel-Samples, und dies noch ohne Sample-Sequenzen, wie Repetitionen, Schnelles-Legato-Phrasen od.dgl.

Diese hohe Anzahl an "Sounds" verlangte dringend eine Adaptierung der bisher zur Verfügung stehenden Sampler und der bisher benutzten "MIDI"-Technologie, damit sich der Komponist nicht mehr mit der ungeheuer großen Anzahl der Sample-Daten und deren Modifizierungen jeweils einzeln und direkt auseinandersetzen muss.

Das Wesen der Erfindung besteht darin, die Samples als kleinste Elemente einer Sample-Bibliothek zu behandeln, welche mit der Sequenzer- und der Processor-Einheit direkt verknüpft ist. Das heißt, die der Sequenzer-Einheit zugrundeliegende Sequenzer-Software erfährt im Ablauf der Start ("Boot"-) Sequenz die beschreibenden Parameter jedes Samples und stellt diese im weiteren Verlauf einer Arbeitssitzung dem Anwender strukturiert zu Verfügung.

Komponiert also der Benutzer z.B. Noten auf einem "Track" für eine Trompete, so kommen z.B. nur mehr Samples aus dem Sample-Bibliothek-Bereich "Trompete" dafür in Frage. Weist er den Noten die Dynamikbezeichnung "piano" zu, kommen nur mehr "Trompete-piano-Samples" zum Tragen usw.

Die Verknüpfungskriterien können durch den Einzelsample-Namen definiert und, ohne jede einschränkende Wirkung beispielsweise - wie folgt, strukturiert sein:
Darin bedeuten: "Vn10SsALVmC4PFg2"

| | | | |
|---|---|---|---|
| Vn | Violinengruppe | C | crescendo |
| 10 | Ensemble mit 10 Violinen | 4 | 4 s Länge bzw. Dauer |
| Ss | senza sordino | P | Startdynamik piano |
| A | arco | F | Enddynamik forte |
| L | legato | g2 | Tonhöhe |
| Vm | vibrato medium | | |

Der folgende Beispielsteil dient zur näheren Erläuterung der Erfindung und zeigt aus der Fülle des zur Verfügung stehenden Angebots nur einige wesentliche Möglichkeiten und Varianten auf, welche durch die erfindungsgemäße bidirektional datenbankverknüpfte Sampler-Sequenzer-Technologie überhaupt erst möglich geworden sind:

### Beispielsteil:

Die der Software der Sequenzer-Einheit zugrundeliegende Konzeption sei anhand des folgenden Beispiels erläutert, wobei der Sample-Bibliothek, also -Datenbank eigene Track-Klassen zugeordnet werden.

Es gibt z.B. 13 werkseitig vorgegebene Haupttracks:

| | | | | | |
|---|---|---|---|---|---|
| 1. | Flöten | 5. | Trompeten | 9. | Streicher |
| 2. | Oboen | 6. | Hörner | 10. | Chor |
| 3. | Klarinetten | 7. | Posaunen | 11. | Pauken |
| 4. | Fagotti | 8. | Tuben | 12. | Percussion |
| | | | | 13. | Harfe & Stabspiele |

In einem Grafikeditor generiert der Komponist aus dem Haupttrack (HT) Instrumenten-Subtracks (IST), bei den Streichern wäre z.B. ein Standard-Preset das folgende:

### I. "Ausgangsbeispiel": Viertelnote = 110 (Tempoangabe)

Je nach Instrumentierungswunsch ordnet man die Noten der Haupttracks (HT) den jeweiligen Instrumenten-Subtracks (IST) zu. Man kann natürlich auch direkt auf den wie oben angegebenen Instrumenten-Subtracks eine komponierte Tonfolge einspielen oder importieren.

Im hiesigen Beispiel wird die Noten-(Pausen-)Folge des STREICHER-Haupttracks (Phrase) dem Instrumenten-Subtrack Violinen 1 zugewiesen.

Die Klangparameter-Einheit greift nun automatisch ausschließlich auf die Violinen-Samples der Sample-Bibliothek zu - eine Kennzeichnung und ein Vermerk kann den Komponisten darauf hinweisen, wenn bestimmte von ihm komponierte Töne außerhalb des natürlichen Stimmumfanges des gewählten Instrumentes liegen sollten.

Klickt man nun auf eine Note, erscheint ein Hauptmenü mit folgenden Punkten:
(Subtrack 1, Violine 1. Viertelnote=110)

Dieser Subtrack 1 (IST 1) - Zeile weist die gleiche "Notenfolge" wie oben im Haupttrack (HT) STREICHER auf, allerdings sind "zu tiefe" Noten durch eine Tonumfangs-Software des Computers als solche, z.B. durch eine Unterstreichung od.dgl., ausgewiesen, da sie nicht spielbar sind, siehe oben die Klammer.

Für die 1.Note der obigen "Notenfolge" erscheint am Monitor unterhalb der Notenzeile beispielsweise folgendes:
HAUPTMENÜ
Instrument Parameter
Dynamik
Repetitions-Detector
Fast Legato-Detector
Spezial-Features

Mit der (Haupt-) Menüzeile "Instrument Parameter" kann man die mögliche Besetzung, Spiel und Artikulationsarten des "Subtrack 1"-Instrumentes definieren. Dieses Menü folgt dem Prinzip eines Datenbaumes und ist für jedes Instrument individuell strukturiert; Dieses Menü wird schlussendlich durch die von der Datenbank übergebenen Klang-Sample-Definitions-Parameter bzw. "Sample Description Parameter" - im folgenden vereinfacht oft als Klang-Parameter oder nur als "Parameter" bezeichnet - bestimmt.

Bei den Violinen kann diese Strukturierung z.B. folgende Form haben:

Es seien drei weitere Beispiele II bis V gegeben:

### II.

### III.

### IV.

Der Vorteil der beschriebenen neuen Art der Organisation der in der erfindungsgemäßen Anlage vorgesehenen Bidirektionalen Klang-Parameter-Speichereinheit in Ebenen besteht darin, dass es zu keiner Doppelgleisigkeit kommt, sondern, dass nach Auswahl einer bestimmten Zeile in einer bestimmten Ebene nur mehr jene Auswahl an Möglichkeiten in der nächsten Ebene angeboten wird, die der angeklickten Zeile der vorherigen Ebene entspricht und keine für diese Zeile überhaupt nicht mehr in Frage kommende Möglichkeit.

Bei dieser Art der Strukturierung bzw. Hierarchie ist jeweils von vornherein auf die individuellen Eigenheiten und Strukturen jedes der Instrumente bzw. Instrumentengruppen eingegangen und es werden dem Komponisten gleich nur mehr jene "Variablen" angeboten, die das jeweilige Instrument oder die jeweilige Instrumentengruppe zu bieten imstande ist.

Es ist also keineswegs mehr nötig, immer bis an das Ende des Datenbaumes zu selektieren; als Grundeinstellung gilt immer die oberste Ebene. Wird eine bestimmte Spielart angewählt, so erscheint die getroffene Auswahl sofort danach beispielsweise unterstrichen, fettgedruckt, od.dgl. in den Menüleisten, gleichzeitig setzt sich diese Bezeichnung automatisch über den ersten angewählten Ton bzw. Klang, und/oder als Artikulationszeichen über die Noten. Will man ab einer bestimmten Note die Spielart ändern, also wie z.B. in den Beispielen II bis V von arco auf pizzicato (3.Ebene), muss man alle "darunter liegenden" Ebenen neu definieren, die darüber liegenden bleiben jedoch erhalten, also z.B. bleiben für das Beispiel IV: "10 Violinen, senza sordino" erhalten.

### V.

Ein Beispiel für eine andere Strukturierung des Instrumenten-Parameter-Menüs würde sich für die Pauke wie folgt darstellen:

Optimierte Paukenwahl: Jede der in der 1.Ebene genannten Pauken umfasst einen bestimmten, teilweise sich mit dem Umfang einer anderen Pauke überlappenden Tonumfang. Wird z.B. der Basspauke ein für sie zu hoher Ton zugeteilt, sorgt eine Software für eine am Bildschirm erscheinende Warnung, wie schon oben bei der Tonumfangs-Instrumenten-Zuteilung erläutert.

Es ist nun so, dass sich bestimmte Töne auf den verschiedenen Paukentypen überlappen: wird beim Komponieren z.B. ein Paukenton mit der Tonhöhe "Großes A" selektiert, so ist dieser Ton auf der Basspauke, auf der großen Konzertpauke und auf der kleinen Konzertpauke spielbar. Hier hilft eine Zeile und eine entsprechende, softwaregestützte Option: "Optimierte Paukenwahl": Sie sorgt dafür, dass von jeder der Pauken genau der am besten klingende Tonumfang genutzt wird.

Da die verschiedenen Spielweisen auf den Ebenen 3 und 4 für alle Pauken und alle Schlägeltypen zutreffen und daher identische Datenbank-Strukturen aufweisen, kann man bei einer fertig editierten Paukenstimme beispielsweise problemlos zwischen den Schlägeltypen der Ebene 2 wechseln, um die vom Höreindruck her jeweils geeignetste Variante zu finden.

### "DYNAMIK"-Software:

Zurück zum Ausgangsbeispiel mit den 10 Violinen:

Die Violinen seien mit "10 Violinen, con sordino, legato, ohne vibrato" definiert und nun wird die Dynamik zugewiesen.

Für jede Note erscheint ein Hauptmenü, wie unten gezeigt, also z.B:

Man selektiert die erste Note, also das d, und wählt aus dem Hauptmenü Dynamik aus. Eine Datenbaumstruktur führt wiederum zu den verschiedenen Optionen:

In der 1.Ebene wird "statisch" angewählt, in der 2.Ebene "piano": Dieser Eintrag gilt nun für alle folgenden Noten bis zum nächsten Eintrag. Nun wird die 10.Note des Stückes, also das G, selektiert, es wird in der 1.Ebene progressiv angewählt und in der 2.Ebene werden Start und Enddynamik festgelegt.

Nun wendet der Kompositions-Computer erstmals ein automatisiertes "Compression - Expansion Tool" bzw. die entsprechende Software an; nämlich die "10 Violinen/con sordino/senza vibrato/crescendo/Start p-Ende f/" - Samples

Diese sind in der Sampler-Datenbank, z.B. in 4 Längen enthalten, nämlich mit Längen von 4 s, 2.66 s, 2 s, 1,33 s; der angewählte Ton G, also eine halbe + viertel = dreiviertel-Note bei Tempo 110 hat eine Länge von 1,63 s.

Die eben genannte Software erkennt anhand der Klang-Definitions-Parameter bzw. Sample Description Parameter automatisch das am besten bzw. nächsten passende Sample mit 1,33 s Länge und dehnt es um den entsprechenden Faktor 1,226, sodass 1,63 s für die genannte 10. 3/4-Note erreicht wird. Dieser Vorgang läuft softwaregesteuert im Hintergrund ab und ist für den Benutzer der Anlage nicht zu bemerken.

Sollte eine dynamische Veränderung gewünscht sein, die bei bestimmten Instrumenten in definierter Spielart nicht in der Datenbank vorgegeben ist, z.B. "Violinen tremolo, sul ponticello, ppp - fff", so wählt der Computer bzw. dessen entsprechende Software das am besten passende, also das am nächsten kommende Sample "crescendo pp-ff" und verstärkt es mit einer automatisch eingefügten Haupt-Volumskurve.

Nach diesem o.a. "crescendo" ist allen folgenden Noten des Beispiels die Dynamik f zugeordnet. Will der Komponist aber danach z.B. zur Dynamik p zurückkehren, muss er diesen Wert bei der entsprechenden, nächstfolgenden Note neu definieren.

Als letztes sei ein ebenfalls günstiger "Dynamik-Frei-Parameter" erläutert:

Es handelt sich dabei um eine Software-Funktion für (lange) "gehaltene" Töne mit mehreren Dynamikveränderungen:

In der folgenden Notenzeile ist eine Tonfolge angegeben, die letzten beiden Noten bilden zwei über zwei 4/4-Takte "gehaltene" ganze Noten:

Man selektiert den gewünschten Ton des Beispiels: also einen über zwei 4/4-Takte "gehaltenen" langen Ton. Danach aktiviert man durch Anklicken die Programm-Funktion "Dynamik/frei". Unter der langen Note d' erscheint der oben dargestellte Zeitraster, der die Tonlänge in 8 Einheiten, im vorliegenden Fall in 8 Viertel-Noten, unterteilt. Der Benutzer hat die Optionen "mehr Detail" oder "weniger Detail" und kann damit den Zeitraster in niedrigerer, "halber Noten-Auflösung" oder höherer, "Achtel-Noten-Auflösung" darstellen.

Weiters kann er aus einer Liste die bekannten statisch-dynamischen Vorzeichen (von ppp bis fff) anwählen. Er setzt nun beispielsweise auf den ersten und dritten Rasterpunkt, also die Ziffern 1 und 3 des Zeitrasters das Zeichen p, der Ton ist also bis zum 3. Viertel piano; setzt man auf den 5. Rasterpunkt das Zeichen f, so erfolgt ein crescendo über zwei Viertel zu forte auf die Eins des 2.Takte und auf dem 6. Rasterpunkt ein p, also quasi ein "fp Effekt" und schließlich auf den letzten Rasterpunkt ein fff: es erfolgt ein starkes crescendo über die Länge der letzten drei Viertel. Der Sequenzer generiert nun mit Hilfe des Compression-Expansions-Tools und eines Crossfade-Tools ein neues Sample, mit dem zugehörigen Set "Sample Description Parameters". (Dieses neue Sample wird wahlweise nach Ende der Arbeitssitzung gelöscht oder in der Relationalen Datenbank permanent abgelegt und bei weiteren Arbeitssitzungen zu Verfügung gestellt).

Die Notenzeile zeigt folgendes Bild und die Dynamik-Bezeichnung p < fp < fff unter der gehaltenen Note:

### "REPETITION DETECTION"-Software

Annahme: Eine Trompeten-Passage wurde bereits mit entsprechenden Artikulations- und Dynamikbezeichnungen versehen.

### Trompete 1:

### Annahme:

Die Notenzeile dieses Beispiels beinhaltet jeweils dreimal drei Töne verschiedener Höhe, wobei für jeden der drei Töne jeweils dreimal hintereinander der gleiche Ton gespielt wird, was gerade für Trompetenfanfaren sehr typische Repetitionen darstellt. Solche Repetitionen bilden normalerweise einen großen Schwachpunkt aller bisher bekannten und zur Verfügung stehenden Programmierungen. Es gibt dort immer nur ein Sample, das für eine solche Repetition in Frage kommt, und dieses wird in der entsprechend benötigten, also komponierten, Anzahl wiederholt. Je öfter und rascher diese Tonabfolge erklingt, desto stotternder und künstlicher wird der Höreindruck. Für diesen Fall sieht die erfindungsgemäße organisierte Sample-Bibliothek "Repetition-Samples" vor. Es sind dies z.B. 2-, 3-, 4- und 6-fach-Wiederholungen, oder 1-, 2-, 3-Fach-Auftakt-Repetitionen, differenziert in Tempo, Dynamik und Betonung.

Das Prinzip der Repetition - Detection folgt etwa dem einer Rechtschreibprüfung eines Textverarbeitungsprogramms:

Der Benutzer selektiert den Bereich der Noten-Repetition, den er mit Repetition-Samples versorgen will und wählt dann aus dem Hauptmenü den oben dargestellten 3. Eintrag: "Repetition-Detector" an. Ein Submenü lässt die Wahl, ob es automatisch, also Werkpreset orientiert oder manuell erfolgen soll. Im manuellen Modus analysiert ein Sequenzer-Programm den selektierten Bereich und kennzeichnet die möglichen Repetitions-Sequenzen, folgende Notenzeile:

| Sequenz-Nr: | Sequenz-Nr: |
|---|---|
| Sequenz 1 von 3 | Sequenz 1 von 3 |
| Spiele Repetition | schnellere fixe 1. Note |
| Spiele Original | schnellere fixe letzte Note |
| Alternativen | kürzere Noten |
| nächste Sequenz | längere Noten (1) |
| | Ausdruck auf Noten 1-2, (2) |
| Mit den Original & Repetitions-Klicks kann man das erzielte Ergebnis vergleichend kontrollieren. Mit dem Alternativen-Klick kann man versuchen, das Ergebnis weiter zu optimieren | "Schneller-langsamer" verleiht dem Sample (mit Hilfe des Compression-Expansion-Tools) einen gewissen Groove, er beginnt je nach Wahl etwas zu spät oder endet etwas zu früh. |

| | |
|---|---|
| (1) "Kürzer-länger" ersetzt den Sample entweder mit tenuto- oder staccato Samples. | |
| (2) "Expression on note 1" (2, 3, 4) tauscht je nach Wahl den Sample mit einem Sample entsprechender Akzentuierung aus, was von der Repetitionsanzahl abhängig ist. | |

### RASCHES LEGATO ("FAST LEGATO")-DETECTION-Software:

Die rasche Aufeinanderfolge von Legato-Tönen stellt ein den Repetitionen ähnliches Problem dar. Mittels Einzelton-Samples lässt sich kein überzeugendes rasches Legato-Spiel simulieren. Hier sieht die Sample-Bibliothek ein Konstruktions-Set aus 2-, 3- und 4-fach-Tonfolgen vor. Dies können bei Instrumenten mit Rasches Legato-Samples, beispielsweise etwa 500-2500 Einzelsample-Phrasen sein: chromatische, diatonische Tonfolgen und Dreiklang-Zerlegungen.

Das Originaltempo dieser gesampleten, im Computer bzw. im Klang-Sample-Speicher gespeicherten Legato-Phrasen sind z.B. sechzehntel Notenwerte bei Tempo 160. Mit dem vorerwähnten Kompressions-Expansions-Tool können folglich 8tel Triolenpassagen im Tempo von 171 bis 266, 16tel-Passagen im Tempo von 128 bis 200, 16tel Triolenpassagen im Tempo von 86 bis 133, 32-tel Passagen im Tempo von 64 bis 100 umgesetzt werden. (Quintolen und Septolen dementsprechend genauso).

### Gr. Flöte Solo

Die obige Notenzeile illustriert diesen Vorgang:

Nach Aktivierung scannt die Sequenzer-Einheit den ausgewählten Teil, alle in Frage kommenden Passagen werden gekennzeichnet, siehe Notenzeile NZ. Weiters generiert die Sequenzer-Einheit einen Subtrack ST mit nur einer Notenzeile, auf dem die Aufteilung des Bausteinsystems ersichtlich wird. Der Benutzer kann anhand dieses Notenbildes analysieren, wie aus den 2-, 3-, 4-fach-Folgen und eventuell unter Zuhilfenahme von Einzeltönen die gewünschte Rasches Legato-Sequenz aufgebaut wird.

### "SPECIALS"-Option (Specials-Tool)

Diese Option eröffnet dem Benutzer eine Liste von Spezialanwendungen, wie z.B. folgende:

### "PARAMETER CROSSFADES"

Diese Funktion ist dann aktivierbar, wenn zwei benachbarten Tönen gleicher Tonhöhe unterschiedliche Instrumentenparameter zugeordnet werden sollen.
Sample 1: 10 Violinen: "sul ponticello/tremolo"
Sample 2: 10 Violinen: "tremolo"

Je nach definierter Länge des "Crossfades" entspricht der klangliche Effekt dem fließenden Wandern des Bogens während eines Tremolos vom Geigensteg zur normalen Position.

Berücksichtigt der Benutzer die Möglichkeiten dieses Tools in seiner Programmierung, kann er damit eine unbegrenzte Zahl neuer Samples generieren.

### ENSEMBLE-KOMBINATIONEN:

Das erfindungsgemäße System beinhaltet vorteilhafterweise einige Sample-Reihen von Ensemble-Standardkombination, also z.B. unisono u. oktaviert.

Selektiert der Benutzer jetzt beispielsweise einige Violinentakte und ruft das Menü "Ensemble-Kombination" auf, so erscheint eine Liste der z.B. möglichen Kombinationen: "Violinen oktaviert, 3 Flöten unisono, 8 Bratschen unisono und oktaviert", u.dgl. Wählt er eine dieser Möglichkeiten, erscheint im Kombinations-Instrumenten-Track die Notenfolge speziell gekennzeichnet auf, und zwar mit einem Verweis auf das jeweilige "Mutterinstrument".

Eine weitere Option des ENSEMBLE-KOMBINATIONS-MENÜS kann "AUTODETECT-COMBINATIONS" sein: hiebei sucht der Sequenzer nach möglichen Unisono- oder Oktavkombinationen, und man hat die Möglichkeit, diese durch die von der Datenbank übermittelten "Ensemble-Samples" zu ersetzen.

### ORCHESTER-KONSTRUKTIONS-SET

Dieses Set stellt eine Weiterführung der Ensemble-Kombinationen dar. Der Unterschied ist, dass es sich hier nicht mehr um Einzeltöne, sondern um Akkord- und Rhythmus-Sequenzen handelt - vom simplen Schlussakkord bis zu Spezialeffekten, wie echter Cluster od.dgl.

Aktiviert der Benutzer diese Funktion, so generiert der Sequenzer einen eigenen Orchester-Track, auf dem die Samples platziert werden können, wobei zwei Konstruktions-Set-Varianten existieren können.
A) Sample-basiertes Orchester-Konstruktions-Set:
   Hier findet der Benutzer vorproduzierte und gespeicherte Stereo-Samples: Wird ein Sample angewählt, erscheint auf den verschiedenen Instrumenten-Tracks wiederum ähnlich eines Ghost-Parts die Ausnotierung dieses Samples.
B) Midi-Software-basiertes Orchester-Konstruktions-Set:
   Es sieht vorgefertigte Midi-Files vor: werden diese auf dem Orchester-Track platziert, ist die Ausnotierung in den einzelnen Instrumenten-Tracks "real", der Benutzer kann dann noch nacharrangieren. Weiters besteht die Möglichkeit, seine eigenen Konstruktionssets zu generieren und diese abzuspeichern.

### "HALL-FILTER-STEREOAUFTEILUNG-LEISE/LAUT-Kompressions"-Software: (Hall-Filtering-Panning-Compression)

Die Verkettung zwischen Samples und Sequenzer lässt sich auch auf Hall- und Filter-Parameter weiterführen. Das heißt, das Verhallungs-Programm weiß, was es "verhallt". Es weiß zu jedem Zeitpunkt des Stückes über die in der Sequenzer-Einheit festgelegte Instrumentenwahl, Spielarten, dynamische Zuordnungen u.dgl. Bescheid. Mit entsprechenden Algorithmen vollzieht die Hall-Software die in einem Konzertsaal stattfindende Obertonverschmelzung eines Orchesters nach und generiert entsprechend authentisch wirkende Klangbilder. Die zugrundeliegenden Algorithmen beruhen beispielsweise auf dem Unterschied zwischen live gesampleten unisono-Kombinationen und in der Sequenzer-Einheit zusammengefügten Kombinationen. So kann man z.B. aus der Differenz-Analyse der unterschiedlichen Klangbilder:
Flöte solo
Oboe solo
Flöte - Oboe unisono live,
Flöte - Oboe am Sampler kombiniert
Algorithmen ableiten und diese werden in den unterschiedlichen Instrumenten- und Dynamikkombinationen erstellt.

Ein weiteres Beispiel kann eine Software für die Berücksichtigung der Resonanzwirkung eines tiefen Paukenschlages auf die Kontrabässe sein. Die Corpi der Kontrabässe fungieren quasi als Resonanzverstärker für die Pauke. Bei unisono-Kombinationen von Pauken und Bässen tritt eine zusätzliche "Klangverschmelzung" auf; wird eine Pauke in einem Ensemble ohne Kontrabässe gespielt, ist ein deutlicher Unterschied im Klangspektrum der Pauke bemerkbar. Wie schon oben kurz ausgeführt, die Hall-Software "weiß" über etwaiges Vorhandensein von Kontrabässen oder unisono-Kombinationen "Bescheid" und kann dies in ihren Klangbildberechnungen berücksichtigen.

Eine optimale, am besten grafisch orientierte Hall/Filter-Software ist ohne komplizierte technische Parameter im wesentlichen nach folgenden Gesichtspunkten aufgebaut:
1. Der Konzertsaal wird definiert durch Presets der "besten Konzertsäle" der Welt.
2. Das Orchester wird platziert, also die Raumaufteilung der Instrumente wird definiert.
3. Der Hörer wird platziert usw., z.B. von der Position des Dirigenten bis hin zur letzten Reihe im jeweiligen "Saal".
4. Der Dynamik-Bereich wird definiert, z.B. vom Klassik-CD-Bereich mit wenig Kompression bis zu Werbespot-Dynamik mit maximaler Kompression.
5. Der Klangcharakter wird definiert, z.B. von "grell" bis "sehr weich", und zwar durch entsprechendes Filtern und Forcieren entsprechender Instrumente und des Gesamt-Klangbildes.

### ABMISCH- UND DYNAMIK-SOFTWARE:

### Abmisch-Abstimmung:

Die Behandlung von Lautstärkenverhältnissen der diversen Instrumente und Instrumentengruppen zueinander ist eine komplexe Aufgabe. Ein ff-Ton einer Flöte ist eben wesentlich leiser als ein ff-Ton von drei Posaunen unisono. Ein aus diesem Grund wichtiger Baustein der Anlage gemäß der Erfindung besteht darin, die natürlichen Dynamikverhältnisse aller Instrumente zueinander exakt einzuhalten. Es steht dem Benutzer natürlich frei, diese für seine Zwecke wieder aufzuheben.

Um dieses Ziel zu erreichen, wird beim Aufnehmen der Samples ein genaues Dynamik-Protokoll geführt. Man weiß, wie viel dB Abstand zwischen einem fff-Paukenschlag und einem ppp-Tremolo/con sordino einer Solovioline liegt. Dieses Wissen wird konkret in den o.a. Instrumentenparameter (in Form der "Sample Description Parameter") einfließen. Der Benutzer kann sich darauf verlassen, dass die Lautstärkenverhältnisse, die er programmiert, jenen eines echten Orchesters entsprechen, oder wenn er eine bestehende Partitur übernimmt, dass die Dynamikzuweisungen genau den Intentionen des Komponisten entsprechen.

Sollte der Komponist jetzt ein Stück schreiben, das kammermusikalisch instrumentiert ist, also etwa Holzbläser und kleines Streicherensemble umfasst, ergibt sich daraus ein dynamischer Headroom, der nicht genutzt wird. Um eine optimale Qualität in der Abmischung zu erreichen, also möglichst hohen Rauschabstand, kann er nach Fertigprogrammierung mit einer Standardisierungs-Funktion das Stück optimieren. Die Sequenzer-Einheit sucht den lautesten Sample des Stückes und hebt alle Samples um den möglichen Wert nach oben an. Dieser Vorgang hat natürlich keinen Einfluss auf Lautstärkenverhältnisse und die vorgegebenen Dynamikwerte werden gleichfalls beibehalten, also z.B. bleiben pp-Samples eben pp-Samples.

Diese Option ist dann möglich, wenn die Bibliothek an sich standardisiert ist. Jedes Sample ist mit Maximumpegel abgespeichert. Die bei den Aufnahmen protokollierten Lautstärkenunterschiede werden in Sample-Volums-Daten mitgespeichert. Das heißt, jeder Sample hat einen mitabgespeicherten Volumswert. So wird ein fff-Paukenschlag nahe bei Null dB liegen, eine ppp Sologeige bei einem Offset von -40 dB. Die Sequenzer-Einheit braucht also nur nachzusehen, welches der höchste Sample-Volumswert, welches Sample am nächsten zu Null ist, und rückt entsprechend alle Sample-Volums-Daten nach oben.

Um den Rauschabstand bei den einzelnen Audio-Ausgängen (bei extemer Abmischung) optimal auszunützen, kann der Benutzer eine spezielle Standardisierungs-Funktion ausnutzen, die alle Instrumente und Samples, die auf einen Ausgang gerootet sind, als in sich geschlossenes Paket standardisiert. Die Sequenzer-Einheit errechnet dann ein Dynamikprotokoll, wie eine externe Mischkonsole einzustellen ist, um zu den Ausgangswerten zurückzukehren, wie z.B. Blechbläser Stereo-Out 1, Holzbläser Stereo-Out 2 usw.

### DYNAMIK-Abstimmung:

Ein anderes Feature für die Dynamik-Kontrolle ergibt sich für Komponisten, die den Orchestrator als Partitur oder Lay-Out Workstation betrachten. Gemeint sind Komponisten, die für "echtes" Orchester arbeiten.

Nun hat so ein Komponist sein Werk programmiert und alle Instrumenten-Parameter definiert. Die dynamischen Zuweisungen hat er sich für den letzten Arbeitsschritt aufgehoben. Ausgangspunkt für seine Dynamik-Zuweisungen ist beispielsweise ein lyrisches Oboensolo. Der Ausdruck der Oboe gefällt ihm am besten, wenn diese im Bereich mp-mf spielt. Er fixiert diesen Dynamikwert als erstes. Nun stellt sich für ihn die Frage, wie laut haben Begleitung, Figurations- oder Bassstimmen zu sein, um die von ihm erwünschte Wirkung zu erzielen.

Nun bietet die Sequenzer-Einheit dafür ein eigenes Dynamik-Tool an. Der Komponist kann damit einzelne Stimmen oder Selektionen lauter und leiser machen. Der Unterschied zu einer herkömmlichen "Velocity-Control" ist der, dass hier die Dynamikabstufungen der einzelnen Samples miteinbezogen sind. In unserem Beispiel reduziert er die Lautstärke der Streicherharmonien so weit, dass sich das Oboensolo im richtigen Grad entwickeln kann. Da bis auf die Oboenstimme noch keine Dynamikwerte festgesetzt sind, und die Sequenzer-Einheit von den Werkpresets ausgeht, entspricht die Streicherdynamik anfangs etwa einem mf. Nachdem der Komponist die Streicher so weit reduziert hat, bis das gewünschte Klangergebnis erreicht ist, haben sie z.B. einen mittleren pp-Wert erreicht. Der Komponist schließt das Fenster und unter die Streicherstimmen setzt sich dann automatisch die Dynamikvorschrift pp. Diese Arbeitsweise ist natürlich auch auf vorher festgelegte crescendo- und decrescendo-Werte anwendbar. Der Komponist hat also die Sicherheit, dass seine Dynamikvorschreibung letztlich im Konzertsaal die von ihm erwünschten Wirkungen erzielen wird.

Die "Dynamik-Kontrolle" bietet dem Benutzer folgende Möglichkeiten, die diversen Arbeitsprozesse abzukürzen und zu erleichtern, und zwar bei Auswahl eines oder mehrerer Instrumente oder des gesamten Instrumentenumfangs:

### DYNAMIK-KONTROLLE

| | |
|---|---|
| Schrittweise lauter | 1) |
| Schrittweise leiser | 2) |
| Soloinstrument-Dynamik erhalten | 3) |
| Soloinstrument-Dynamik erhöhen | 4) |
| Dynamik erweitern (Expansion) | 5) |
| Dynamik reduzieren (Kompression) | 6) |
| Maximum-Lautstärke | 7) |
| Minimum-Lautstärke | 8) |

| | |
|---|---|
| 1), 2) Funktion aus obengenannter Erläuterung | |
| 3) setzt alle "nicht selektierten" Instrumente schrittweise dynamisch zurück | |
| 4) erhöht Dynamik des "selektierten" Instruments, falls es den Maximumwert erreicht, Funktion wie "Soloinstrument-Dynamik erhalten" | |
| 5) orientiert sich an leisesten und lautesten Dynamik-Vorzeichen des Instrumentes und erhöht die Differenz schrittweise, die Dynamikvorzeichen werden automatisch erneuert | |
| 6) umgekehrte Vorgangsweise von "Dynamik erweitern" | |
| 7) orientiert sich am lautesten Dynamik-Vorzeichen und erhöht es um entsprechenden möglichen Wert zum Maximumpegel | |
| 8) orientiert sich am leisesten "Dynamik-Vorzeichen" und senkt um entsprechenden möglichen Wert ab. | |

Was die der erfindungsgemäßen Anlage zugrundeliegende Hardware betrifft, ist dazu kurz folgendes zu sagen:

### SPEICHERKAPAZITÄT:

Die in der erfindungsgemäß vorgesehenen Bidirektional-Klangparameter-Speichereinheit organisierten Audio-Sampels sind fixer Bestandteil der Anlage. Auf ca. 125 Gigabite sind die Samples für den Benutzer nicht direkt veränderbar abgespeichert. Der einzige Zugriffsberechtigte ist die Software der Sequenzer-Einheit selbst. Die Samples werden zwar nach wie vor durch Kriterien wie Velocity & Mainvolume beeinflusst, da aber die Sequenzer-Software wie bei Audiotracks, die Möglichkeit hat, die im jeweiligen Stück benötigten Samples vorab zu puffern, ist ein extrem umfangreicher RAM-Speicher bei entsprechend schnellen Festplatten nicht unbedingt Voraussetzung.

Eine anzustrebende Mindestausstattung für die volle Nutzung der Erfindung wären acht, idealerweise 16 Stereo-Ausgänge. Da mit 96 kHZ/24 BIT-Auflösung ge- und bearbeitet wird, ist ein Weiterführen dieser Datenrate naheliegend. Dies erfordert entsprechend hochwertige Digitalwandler und setzt die Option von verschiedenen Digital-Out-Varianten, also von 44100, 48000 bzw. 96000 kHz, voraus.

Anhand der Zeichnung wird die Erfindung näher erläutert:

Es zeigen die Fig. 1 ein Schema der neuen Komponier-Anlage und die Fig. 2 ein Fließschema des Komponier-Vorganges.

Die in der Fig. 1 gezeigte Komponier-Anlage 100 umfasst eine vom User bzw. Komponisten mit der von ihm erdachten Klangfolge bzw. Komposition 01 belieferbare Notationseingabe-Einheit 2, welche über ein Interface, wie z.B. ein Graphical User Interface (GUI) 3, mit Bildschirm mit einem Kompositions-Computer 1 datenfluss-verbunden ist. An den Computer angeschlossen ist eine entsprechende Peripherie, wie z.B. ein (Partitur-)Drucker 32. Was eine wesentliche Komponente der Anlage 100 bildet ist ein Audio-Export-System, welches über ein Audio-Interface (Audio-Engine) 7 eine akustische Wiedergabe-Einheit, also z.B. ein Lautsprechersystem 33 bzw. eine Abhöre 8 versorgt, welche für die akustische Wiedergabe einer gerade eingegebenen Note, z.B. zur sofortigen Kontrolle des Klanges oder einer Klangfolge nach Eingabe einer Note, einer Notenfolge und letztlich z.B. einer gesamten Komposition sorgt.

In das System des Kompositions-Computers 1 integriert sind zumindest eine Rechen- bzw. Processor-Einheit (CPU) 4 und mindestens eine mit ihr datenfluss- und datenaustausch-verbundene Sequenzer-Einheit (Sequencing Engine) 5. Zwischen Processor-Einheit 4 und einer Klangsample-Bibliotheks-Speichereinheit 6b, in welcher eine große Zahl von - auf Aufnahmen 02 von Klängen, Klangfolgen, Klangclustern u.dgl. von realen Instrumenten, Instrumenten-Gruppen, Orchestern u.dgl. beruhenden - Samples 61 von digitalisierten Klängen, z.B. in Form von Klang-Frequenzhüllkurven od.dgl., gespeichert sind, ist eine intelligente Relationale Datenbank 6a, nämlich die eine wesentliche Komponente der erfindungsgemäßen Anlage bzw. des ihr zugrunde liegenden Systems darstellende - für jedes einzelne der Klang-Samples 61 in der Bibliotheks-Einheit 6b alle diesem Klang, dieser Klangfolge, diesem Klangcluster und dessen bzw. deren Qualität zugeordneten, denselben bzw. dieselbe charakterisierenden, beschreibenden und definierenden Parameter sowie die für die Auffindung, für den Aufruf des Klangs in der und für dessen Abruf usw. aus der Klangsample-Bibliothek 6b nötigen Daten, Koordinaten, Adress-Angaben u.dgl. gespeichert enthaltende - Bidirektional-Klangparameter-Speichereinheit 6a, zwischengeschaltet. Die beiden eben genannten Einheiten 6a und 6b bilden die Klang-Sampler-Einheit 6 bzw. sind ein essentieller Teil davon.

Diese letztgenannte, in das System integrierte neuartige Klangparameter-Speichereinheit 6a ist zumindest mit der Processor-Einheit 4 und mit der Sequenzer-Einheit 5 datenfluss- und datenaustausch-verknüpft bzw. -vernetzt. Die Klangparameter-Speichereinheit 6a "weiß" jederzeit über alle in der Klangsample-Bibliothek 6b gespeicherten Klänge 61 (z.B. Klang-Imagos in Form von Klang-Hüllkurven in digitalisierter Form) und über alle denselben innewohnenden Quantitäts- und Qualitätswerte Bescheid, sie weiß Bescheid, auf welchen Instrumenten ein durch entsprechende Notations-Eingaben gewünschter Klang und mit seinen Qualitäts-Parametem produziert werden kann, ob er auf einem von der Eingabe her gewünschtes Instrument überhaupt spielbar ist, usw. Die Klangparameter-Speichereinheit 6b ist aufgrund ihres jederzeit präsenten, präzisen Überblickes über alle jeweils in der Klangsample-Bibliothek 6a enthaltenen Klangsamples 61 z.B. imstande, für auf einem vom User gewählten Instrument nicht spielbare Klänge, demselben von sich aus Vorschläge für "spielbare" Ersatz-Instrumente und/oder passende Ersatz-Klänge zu unterbreiten u.dgl.

Der Kompositions-Computer 1 umfasst weiters eine Zahl verschiedener, zumindest der CPU 4 und der Sequenzer-Einheit 5 zugeordneter Software-Einheiten bzw. ihnen unterlegte Programm-Softwares 41 für die Wiedergabe der eingegebenen Komposition als übliche Partitur und/oder eine solche 42, zur Kontrolle, welche von Komponisten eingegebene Töne auf dem von ihm gewählten Instrument wegen dessen begrenzten Tonumfangs nicht gespielt werden können und/oder eine Software 43, für eine Bearbeitung eines Klanges.

Die - hier keineswegs vollständig aufgezählten - Software-Einheiten können solche für eine Aufprägung von Hall/Nachhallcharakteristiken auf einen Klang, für Dynamik-Änderungen innerhalb eines länger gehaltenen Tons 44, für Korrekturen hin zu einer naturgetreuen Wiedergabe von rasch repetitiven Klängen gleicher Höhe 45 oder rasch aufeinander gespielten Klängen unterschiedlicher Höhe 46, weiters für eine Anpassung von Dynamikwerten von Klängen verschiedener Instrumente 47 aneinander u.dgl.

Die derart korrigierten od.dgl. bearbeiteten Klang-Imagos bzw. Klang-Samples können dann über den Akustikwandler 7 als entsprechend korrigierte digitale Klang-Hüllkurven der Abhöre 8 bzw. deren Lautsprecher 33 zugeführt und von ihr letztlich als wunschgemäß bearbeitete Klänge wiedergegeben werden.

Weiters kann innerhalb des Computers 1 eine z.B. von der Sequenzer-Einheit 5 aus über eine - die Abspielparameter entlang der Zeitachse, also z.B. einen Bearbeitungsmodus für die Partitur bereit haltende - Projektdaten-Einheit 90 eine Projekt-Speicher-Einheit 9 für die Partitur-Abspeicherung beliefert werden, aus welcher jederzeit im Rahmen einer Arbeitssitzung benötigte Elemente oder Teilstücke von vorher erstellten und dort gespeicherten Kompositionen abrufbar sind.

Das Diagramm der Fig. 2 zeigt, wie nach dem Start das Laden mit den Klang-Definitions-Parametern aus der Klang-Datenbank 6 erfolgt, in welcher die dieselben speichemde Klangsample-Parameter-Speichereinheit 6a und die Klangsample-Bibliothek 6b integriert sind.

Danach erfolgt eine Abfrage, ob ein hereingeladenes Projekt in der Projekt-Speichereinheit 9 gespeichert werden soll, was bei "ja" erfolgt. Wenn dies nicht der Fall ist, also ein neues Projekt beginnt und somit ein leeres Score-Sheet zur Verfügung steht, erfolgt die Eingabe der die Notenfolge, Komposition od.dgl. bildenden Noten, Satzzeichen u.dgl., durch den User, beispielsweise mittels Notations-Eingabeeinheit 2, wie ASCII-Keyboard, Maus, MIDI-Keyboard, Noten-Scanning od.dgl.

Es wird dann - versorgt von der Bidirektionalen Klangparameter-Speichereinheit 6a der Klang-Datenbank 6 - der Haupttrack HT kreiert. Von dort erfolgt die zur Auswahl der den vom User vorgegebenen Noten od.dgl. zugeordneten Klänge usw. samt deren Parametern, von Phrasensamles eines Tempomatching u.dgl., wobei im nächsten Abfrageschritt deren Auswahl bestätigt wird oder nicht.

Danach kann, für den Fall, dass ein schon gespeichertes Projekt, also eine in der Projekt-Speichereinheit 9 gespeicherte Partitur als Grundlage oder Ergänzung der Komposition herangezogen werden soll, dasselbe aus der Projekt-Speichereinheit 9 übemommen werden. Danach folgt die Entscheidung des Users, ob er mit der Qualität und den sonstigen Eigenschaften des von ihm eingegebenen Klanges bzw. der entsprechenden Klangfolgen od.dgl. und/oder einer aus der Projekt-Speichereinheit 9 geholten Klangfolge od.dgl. zufrieden ist. Ist dies nicht der Fall, erfolgt eine Schleife zurück in die Bearbeitungsstufe, welche aus der Klang-Datenbank 6 mit neuen Parametern, Bearbeitungs-Parametern od.dgl. bzw. mit dort kreierten Ersatz- und/oder Ergänzungs-Vorschlägen versorgt wird. Die genannte Abfrage- und Kontroll-Schleife wird so lange durchlaufen, bis der User mit dem von ihm laufend kontrollierbaren Klang, mit einer Klangfolge od.dgl. zufrieden ist.

Es kann nun das Abspielen, ein Digital Mixdown, der Audio-Export, ein Notenblatt-Export od.dgl. erfolgen, wobei über eine Abfrage entschieden werden kann, ob das soeben erstellte Projekt zu speichern ist oder nicht. Soll es gespeichert werden, so wird es in die Projekt-Speichereinheit 9 eingebracht. Ist dies nicht der Fall, so wird die Arbeitssitzung beendet.

## Patentansprüche

1. Anordnung zum computer-unterstützten Komponieren von auf virtuellen Musikinstrumenten spielbaren und von denselben wiedergebbaren Tönen oder Tonfolgen oder Kompositionen sowie zur Wiedergabe derselben,
**dadurch gekennzeichnet, dass**
- die Anordnung (100) eine Eingabe-Einheit (2) umfasst, die über zumindest eine Schnittstelle, bevorzugt ein Graphical User Interface (3), mit einem eine Processor-Einheit (CPU) (4) aufweisenden Kompositions-Computer (1) zum Datenaustausch verbunden ist, dass
- der Kompositions-Computer (1) zumindest eine an die Processor-Einheit (4) angeschlossene Sequenzer-Einheit (5) aufweist, die die gewünschten Noten oder Notenfolgen, oder Notencluster samt den ihnen jeweils zugeordneten Klang-Definitions-Parametem und mit den denselben entsprechenden Tönen oder Tonfolgen oder Tonclustern über zumindest eine Schnittstelle (7) an eine Abhöre (8), an eine Lautsprecher-Einheit (33) und/oder an einen Partitur Drucker (32) abgibt sowie weiters
- mit der Processor-Einheit (4) und mit der Sequenzer-Einheit (5) zum Datenaustausch an zumindest eine Klang-Sampler-Einheit (6) angeschlossen ist,
welche Klang-Sampler-Einheit (6)
- zumindest eine die in digitalisierter Form vorliegenden, eingespielten Klang-Imagos oder Klang-Samples (61) aller Einzelklänge oder Klangfolgen oder Klangcluster der einzelnen virtuellen Instrumente oder. Instrumenten-Gruppen gespeichert enthaltende Klangsample-Speichereinheit (6b) und
- zumindest eine an die Klangsample-Speichereinheit (6b) angeschlossene Klangparameter-Datenbank (6a) umfasst, mit der jedes der Klang-Samples (61) in Form von demselben zugeordneten und dasselbe definierenden Klang-Definitions-Parametern speicherbar und verwaltbar ist, mit welcher die Klang-Samples aus der Klangsample-Speichereinheit (6b) abrufbar und an die Prozessor-Einheit (4) und/oder an die Sequenzer-Einheit (5) weiterleitbar sind und/oder mit der die im Kompositions-Computer (4) durch eine Bearbeitung in ihrer Qualität und somit in ihren Klang-Definitions-Parametern veränderten oder mit in denselben neu eingebrachten Klang-Definitions-Parametern erstellten Klang-Samples speicher- und verwaltbar sind.

2. Anordnung bzw. Anlage zum, gegebenenfalls durch akustische Wiedergabe während und/oder nach erfolgter Erstellung einer musikalischen Komposition unterstützten, Komponieren von auf einer Mehrzahl von - realen Musikinstrumenten entsprechenden und deren Töne bzw. Klänge bereithaltenden - virtuellen Musikinstrumenten, vorzugsweise in einer Ensemble-Formation, spielbaren und von denselben wiedergebbaren Tönen, oder Tonfolgen, oder Tonclustern, oder Klängen, oder Klangfolgen, oder Klangphrasen, oder Musikstücken, oder Kompositionen sowie zur akustischen oder sonstigen Wiedergabe derselben,
**dadurch gekennzeichnet, dass** sie
- mindestens eine Notations-Eingabe-Einheit (2) für die Eingabe der - den von den einzelnen virtuellen Instrumenten oder Instrumenten-Gruppen zu spielenden Tönen bzw. Klängen zugrundeliegenden - Noten mit den ihnen vom Komponisten zugewiesenen, dieselben näher beschreibenden bzw. definierenden Klang-Parametern bezüglich der Art des zu spielenden Instrumentes bzw. der Instrumenten-Gruppe, oder Tonhöhe, oder Tonlänge, oder bezüglich Dynamik, oder Spielart, und/oder für die Eingabe von Klangfolgen und die sie beschreibenden Klangfolge-Parametern und/oder von Klangclustern und die sie beschreibenden Klangcluster-Parametern umfasst,
- von welcher Notations-Eingabe-Einheit (2) aus die genannten Klänge, oder Klangfolgen, oder Klangcluster mit den ihnen zugeordneten Parametern in eine mit derselben datenfluss-verbundene, in einen Kompositions-Computer (1) als Programm oder Software integrierte, Klangparameterspeicher-Einheit (6a) und Sequenzer-Einheit, einspeisbar und speicherbar sind,
- wobei von der Klangparameterspeicher- und Sequenzer-Einheit (6a, 5) aus - im Falle eines Abhörens während des Komponierens und/oder Abspielens bzw. der Wiedergabe einer vorher erstellten Klangfolge, oder Komposition - in einer mit der eben genannten Einheit bzw. über die Sequenzer-Einheit (5), datenflussverbundenen und -verknüpften - die bevorzugt in digitalisierter Form vorliegenden, "Klang-Imagos" bzw. "Klang-Samples" aller einzelnen Klänge, oder Klangfolgen, oder Klangcluster der einzelnen virtuellen Instrumente bzw. Instrumenten-Gruppen und deren Parameter, oder Parameter-Konstellationen, oder Parameter-Kombinalionen also alle gesampleten Klänge/Klangparameter enthaltenden - Klangsample-Bibliotheks-Speichereinheit (6b, 6) bzw. Sample-Datenbank, die - den jeweils eingegebenen Klang-Definitions-Parametern entsprechenden - Klang-Imagos bzw. Klang-Samples ansteuerbar, aufrufbar und/oder aktivierbar sind,
- und dass die Klang-Imagos von der Klangsample-Bibliotheks-Speichereinheit (6b, 6) aus über einen Akustik-Wandler, bevorzugt Digital/Analog-Wandler, einer Akustik-Wiedergabe-Einheit, insbesondere Lautsprecher-Einheit bzw. Abhöre, zuführbar sind.

3. Anordnung bzw. Anlage nach Anspruch 1 oder 2, **dadurch gekennzeichnet, dass** in der Klangparameter-Datenbank (Bidirektional-Klangparameter-Speichereinheit) (6a) die Klang-Definitions-Parameter in Form einer Hierarchie mit den Gruppen der verschiedenen Instrumente eines Orchesters als Haupttracks und den Einzel-Instrumenten einer jeweiligen Gruppe als Subtracks konfiguriert sind.

4. Anordnung bzw. Anlage nach einem der Ansprüche 1 bis 3, **dadurch gekennzeichnet, dass** die Subtracks der Einzel-Instrumente gemäß einem Datenbaum-Prinzip hierarchisch in Form von Einzel-Instrument-spezifischen Klangparameter-Ebenen bzw. Klangparameter-Ebenen-Folgen konfiguriert oder strukturiert sind.

5. Anordnung bzw. Anlage nach einem der Ansprüche 1 bis 4, **dadurch gekennzeichnet, dass** in der Klangparameter-Datenbank (Bidirektional-Klangparameter-Speichereinheit) (6a) die Klang-Definitions-Parameter nach einem Hierarchie-Prinzip, vorzugsweise nach dem Prinzip: Instrument-Ebene (Ei) - Instrumentmodus-Ebene (Em) - Instrumentspielarten-Ebene (Es) - erste bis n-te Subspielarten-Ebenen (Es1, Es2, ..., Esn) - Klanglängen-Ebene (El) - Klanghöhen-Ebene (Eh), konfiguriert bzw. strukturiert sind.

6. Anordnung bzw. Anlage nach einem der Ansprüche 1 bis 5, **dadurch gekennzeichnet,**
- **dass** in der Klangparameter-Datenbank (Bidirektional-Klangparameter-Speichereinheit) (6a) die einzelnen Klang/Klangfolgen/Klangcluster-Definitions-Parameter, wie jeweiliges, zu spielendes Instrument oder jeweilige zu spielende Instrumenten-Gruppe, Dynamik, Repetition, Rasches-Legato und/oder Spezial-Modi, gleichberechtigt in einer Hierarchie-Ebene nebeneinander konfiguriert sind, und
- **dass** innerhalb der genannten Klang-Definitions-Parameter eine hierarchische Struktur oder Konfiguration mit Hauptebene und Sub-Ebenen vorgesehen ist.

7. Anordnung bzw. Anlage nach einem der Ansprüche 1 bis 6, **dadurch gekennzeichnet,**
- **dass** zumindest an die Processor-Einheit (CPU) (4) und an die mit ihr zum Datenaustausch verknüpfte Sequenzer-Einheit (5) zumindest eine Software-Einheit (41 bis 47), angeschlossen ist, die insbesondere zumindest eine Partitur-Einheit und/oder entsprechende Software (41) für eine Wiedergabe der über die Notations-Eingabe-Einrichtung (2) eingegebenen Klang-/Klangfolgen-/Klangcluster-Parameter im herkömmlichen Notenzeilen- bzw. Partitur-Modus an die Ein-/Ausgabe-Schnittstelle, insbesondere Graphical User Interface (3) und/oder Drucker (32) u.dgl. aufweist und/oder
- zumindest eine Tonumfangs-Definier- und -Begrenzungs-Einheit und/oder eine entsprechende Software (42) aufweist, welche bei über die Notations-Eingabe-Einheit (2) erfolgender Eingabe von, auf einem bestimmten individuellen Instrument nicht spielbaren, insbesondere für dieses Instrument zu tiefen oder zu hohen Tönen bzw. Klängen, einen entsprechenden Warn-Hinweis an die Notations-Eingabe-Einheit (2) bzw. an die Eingabe-Schnittstelle (GUI) (3) abgibt.

8. Anordnung bzw. Anlage nach einem der Ansprüche 1 bis 7, **dadurch gekennzeichnet,**
- **dass** zumindest die Processor-Einheit (CPU) (4) und die mit ihr zum Datenaustausch verbundene Sequenzer-Einheit (5) des Kompositions-Computers (1)
- zumindest eine Klang(-Nach)bearbeitungs-Einheit und/oder entsprechende Software (43) für eine gewünschte Änderung bzw. (Nach-)Bearbeitung von aus der Sample-Bibliotheks-Speichereinheit (6a) abgerufenen und von ihr abgegebenen Klang-Imagos bzw. Klang-Samples (61), wie insbesondere zur auf das jeweilige Instrument individuell abgestimmten, Aufprägung von Hall- und/oder Nachhall- und/oder Klangfärbungs-Charakteristika od.dgl., und/oder
- zumindest eine Dynamik-Einheit und/oder entsprechende Software (44) für Änderungen der Dynamik innerhalb eines Tons bzw. Klangs oder Klangclusters, insbesondere innerhalb eines "gehaltenen", Tons bzw. Klangs oder Klangclusters
umfasst.

9. Anordnung bzw. Anlage nach einem der Ansprüche 1 bis 8, **dadurch gekennzeichnet,**
- **dass** zumindest die Processor-Einheit (CPU) (4) und zumindest die Sequenzer-Einheit (5) des Kompositions-Computers (1) aufweisen
- zumindest eine Repetitions-Detektions-Einheit und/oder entsprechende Software (45) für eine Angleichung des Höreindruckes von - auf dem jeweiligen virtuellen Instrument - rasch aufeinanderfolgend gespielten Tönen und/oder Klängen gleicher Höhe (Klang-Repetitionen) an den Höreindruck einer Klang-Repetition auf einem real gespielten Instrument und/oder
- zumindest eine Rasches-Legato-(Fast Legato)-Einheit bzw. entsprechende Software (46) für eine Angleichung des Höreindruckes von - auf einem (virtuellen) Instrument - rasch aufeinanderfolgend gespielten Tönen und/oder Klängen verschiedener, wie insbesondere absteigender oder aufsteigender, Höhe, an den Höreindruck einer raschen derartigen Folge von Tönen und/oder Klängen auf einem real gespielten Instrument und/oder
- zumindest eine, für eine beim Zusammenspiel mehrerer verschiedener Instrumente erwünschte Abstimmung der unterschiedlichen Lautstärke/Klangvolumens-Bereiche der einzelnen Instrumente aufeinander vorgesehene Dynamik-Adaptions-Einheit und/oder entsprechende Software (47), welche - die von von real gespielten Instrumenten individuell erreichbaren Maximal- und Minimal-Lautstärken und/oder deren Lautstärken-Umfang definierenden - Klang-Lautstärken-Parameter und für die Angleichung vorgesehene Algorithmen enthält.

## Claims

1. Arrangement for computer-supported composing tones or tonal sequences or compositions, that can be played on and reproduced by virtual musical instruments, as well as for the reproduction of the same,
**characterized in that**
- The arrangement (100) comprises an entry unit (2) which is coupled via at least one interface, preferably a Graphical User Interface (3), to a composition computer (1) including a processor unit (CPU) (4) for data exchange, that
- The composition computer (1) comprises, coupled to the processor unit (4), at least one sequencer unit (5) which supplies the desired notes or note sequences or note clusters together with the sound definition parameters respectively assigned to them and with the sounds or sound sequences or sound clusters corresponding to the same via at least one interface (7) to a monitor speaker (8), to a speaker unit (33) and/or to a score printer (32), and furthermore
- At least one sound sampler unit (6) coupled to said processor unit (4) and to said sequencer unit (5) for data exchange, Which sound sampler unit (6) comprises
- At least one sound sample library memory unit (6b) - containing in memory the recorded sound images or sound samples (61) available in digitalized form of all the individual sounds or sound sequences or sound clusters of the individual virtual instruments or instrument groups, and
- At least one sound parameter database (6a), coupled to said sound sample library memory unit (6b), by which each of the said sound samples (61) in the form of sound definition parameters assigned to the same and defining the same may be stored and administered, by which the sound samples from the sound sample library memory unit (6b) can be accessed and transmitted to the said processor unit (4) and/or to the said sequencer unit (5) and/or by which the sound samples, the sound definition parameters of which being changed within the said composition computer (4) by a treatment of their quality or being established by sound definition parameters newly introduced into the same, can be stored and administered.

2. Arrangement or system for composing, optionally supported by the acoustic playback during and/or after the completion of a musical composition, tones or tonal sequences or tone clusters or sounds or sound sequences or sounds phrases or musical works or compositions, that can be played on and reproduced by a plurality of virtual musical instruments corresponding to real music instruments and providing their tones or sounds, preferably in an, ensemble formation, as well as for the acoustic or other reproduction of the same,
**characterized in that**
- It comprises at least one notation entry unit (2) for entering the notes, on which the tones or sounds to be played by the individual virtual instruments or instrument groups are based, together with the sound parameters, that are assigned to them by the composer and that describe them in detail or define them, which relate to the kind of instrument or instrument group to be played or to the pitch of tone or length of tone, or relate to dynamic or playing style, and/or for entering sound sequences and the sound sequence parameters describing them and/or for entering sound clusters and the sound cluster parameters describing them,
- From which notation entry unit (2) the said sounds or sound sequences or sound clusters together with the parameters assigned to them can be fed and stored into a sound parameter memory unit (6a) and sequencer unit which is data-flow-connected to the same and is integrated into a composition computer (1) as a program or a software,
- Wherein from the said sound parameter memory unit and sequencer unit (6a, 5) - in the case of listening during composing and/or playing back or the reproduction of a previously completed sound sequence or composition - the "sound images" or "sound-samples", preferably available in digitalized form, which correspond to the respective entered sound definition parameters can be directed, accessed and/or activated in sound sample library memory unit (6b, 6) or sample data base, which contains said sound images or sound samples of all individual sounds or sound sequences or sound clusters of the individual virtual instruments or instrument groups and their parameters or parameter constellations or parameter combinations, i.e. all sampled sounds/sound parameters and which is data-flow-connected or - coupled to the said unit or via the said sequencer unit (5),
- And that the sound images can be transmitted from the sound sample library memory unit (6b, 6) via an acoustic transformer, preferably digital/analogue transformer, to an acoustic playback unit, in particular to a speaker unit or monitor speaker.

3. Arrangement or system according to claim 1 or 2, **characterized in that** in the sound parameter data base (bi-directional sound parameter memory unit) (6a) the sound definition parameters are configured according to a hierarchical principle with the groups of various instruments of an orchestra as main tracks and the individual instruments of a respective group as sub-tracks.

4. Arrangement or system according to any of claims 1 through 3, **characterized in that** the sub-tracks of the individual instruments are configured or structured hierarchically according to a data tree principle in the form of sound parameter levels or sound parameter level sequences specific to the individual instruments.

5. Arrangement or system according to any of claims 1 through 4, **characterized in that** in the sound parameter data base (bi-directional sound parameter memory unit) (6a) the sound definition parameters are configured or structured according to a hierarchical principle, preferably according to the principle: instrument level (Ei) - instrument modus level (Em) - instrument playing styles level (Es) - first to nth playing style sub-levels (Es1, Es2, ..., Esn) - sound length level (El) - sound pitch level (EH).

6. Arrangement or system according to any of claims 1 through 5, **characterized in**
- **that** in the sound parameter data base (bi-directional sound parameter memory unit) (6a) the individual sound / sound sequences / sound clusters definition parameters, such as respective instrument to be played or respective instrument group to be played, dynamic, repetition, fast legato, and/or special modes, are configured with equal value in a hierarchical level next to one another, and
- **that** within the said sound definition parameters a hierarchical structure or configuration with main level and sub-levels is provided.

7. Arrangement or system according to any of claims 1 through 6, **characterized in that**
- at least one software unit (41 through 47) is coupled at least to the processor unit (CPU) (4) and to the sequencer unit (5) coupled to it for a data-exchange which, in particular, comprises a score unit and/or corresponding software (41) for the playback of the sound / sound sequences / sound clusters definition parameters entered via the notation entry device (2) in the conventional line of music or score mode to the input/output interface, in particular Graphical User Interface (3) and/or printer (32) and the like, and/or
- at least one tone range definer and limitation unit and/or a corresponding software (42) is provided, which when tones or sounds are entered via the notation entry unit (2) that cannot be played on a particular individual instrument and that are in particular too low or too high for this instrument, gives a corresponding warning prompt to the notation entry unit (2) or to the entry interface (GUI) (3).

8. Arrangement or system according to any of claims 1 through 7, **characterized in that**
- At least the processor unit (CPU) (4) and the sequencer unit (5), coupled to it for a data exchange, of the composition computer (1) comprise
- At least one sound (post-)processing unit and/or a corresponding software (43) for a desired change or (post-)processing of sound images or sound samples (61) accessed from the sample library memory unit (6a) and transmitted by it, such as in particular for the individually matched impression on the respective instrument of reverberation and/or echo- and/or timbre characteristics or the like, and/or
- At least one dynamic unit and/or corresponding software (44) for changes to the dynamic within a tone or sound or sound cluster, in particular within a sustained tone or sound or sound cluster.

9. Arrangement or system according to any of claims 1 through 8, **characterized in that**
- At least the processor unit (CPU) (4) and at least the sequencer unit (5) of the composition computer (1) comprise
- At least one repetition detection unit and/or corresponding software (45) for adjusting the audio impression of tones and/or sounds of the same pitch (sound repetitions) played in rapid succession on the respective virtual instrument to the audio impression of a sound repetition played on a real instrument and/or
- At least one fast legato unit or corresponding software (46) for adjusting the audio impression of tones and/or sounds of different, such as in particular descending or ascending, pitch played in rapid succession on a (virtual) instrument to the audio impression of a rapid such sequence of tones and/or sounds played on a real instrument and/or
- At least one dynamic adaptation unit and/or corresponding software (47) provided for a desired tuning of the different volumes / sound volume ranges of the individual instruments, when several different instruments are played together, which contains sound volume parameters defining the maximum and minimum volumes and/or volume ranges individually achievable by real instruments being played, and algorithms provided for the adaptation.

## Revendications

1. Agencement pour la composition assistée par ordinateur de sons ou suites de sons ou compositions pouvant être joués sur des instruments de musique virtuels et restitués par ceux-ci, ainsi que pour la restitution desdits sons ou suites de sons ou compositions, **caractérisé en ce que**
- l'agencement (100) comprend un module de saisie (2) qui est relié par l'intermédiaire d'au moins une interface, de préférence une interface utilisateur graphique (3), à un ordinateur de composition (1) qui présente un module processeur (CPU) (4) pour échanger des données,
- l'ordinateur de composition (1) présente au moins un module séquenceur (5) relié au module processeur (4) qui envoie les notes ou suites de notes ou groupes de notes voulus, ensemble avec les paramètres de définition sonore qui leur sont respectivement affectés et avec les sons ou suites de sons ou groupes de sons correspondant auxdites notes ou suites de notes ou groupes de notes, par le biais d'au moins une interface (7) à un monitoring (8), à un module de haut-parleur (33) et/ou à une imprimante de partitions (32), et qui en plus
- est relié avec le module processeur (4) et avec le module séquenceur (5) pour échanger des données à au moins un module d'échantillonnage sonore (6), lequel module d'échantillonnage sonore (6) comprend
- au moins un module de stockage d'accords échantillonnés (6b) dans lequel sont stockés les imagos sonores ou accords échantillonnés (61) introduits, présents sous une forme numérisée, de tous les accords individuels ou suites d'accords ou groupes d'accords de chaque instrument virtuel ou groupe d'instruments, et
- au moins une banque de données de paramètres d'accords (6a), reliée au module de stockage d'accords échantillonnés (6b), au moyen de laquelle chacun des accords échantillonnés (61) peut être stocké et géré sous forme de paramètres de définition sonore qui lui sont affectés et qui le définissent, au moyen de laquelle les accords échantillonnés peuvent être appelés à partir du module de stockage d'accords échantillonnés (6b) et retransmis au module processeur (4) et/ou au module séquenceur (5) et/ou au moyen de laquelle les accords échantillonnés dont la qualité et donc les paramètres de définition sonore sont modifiés par un traitement dans l'ordinateur de composition (4) ou qui sont élaborés avec des paramètres de définition sonore nouvellement introduits dans ladite banque de données peuvent être stockés et gérés.

2. Agencement ou installation pour composer, le cas échéant avec l'assistance d'une restitution acoustique pendant et/ou après la production d'une composition musicale, des sons ou suites de sons ou groupes de sons ou des accords ou suites d'accords ou phrases d'accords ou morceaux de musique ou compositions pouvant être joués sur une pluralité d'instruments de musique virtuels correspondant à des instruments de musique réels et délivrant leurs sons ou leurs accords, de préférence dans une formation d'ensemble, et restitués par ceux-ci, ainsi que pour leur restitution acoustique ou autre,
**caractérisé en ce que**
- il comprend au moins un module de saisie de notation (2) pour la saisie des notes - servant de base aux sons ou accords qui doivent être joués par les différents instruments ou groupes d'instruments virtuels avec les paramètres d'accords que le compositeur leur alloue et qui les décrivent ou les définissent plus précisément quant à la nature de l'instrument ou du groupe d'instruments qui doivent les jouer ou quant à la hauteur du son ou longueur du son ou quant à la dynamique ou au jeu, et/ou pour la saisie de suites d'accords et des paramètres de suites d'accords qui les décrivent et/ou de groupes d'accords et des paramètres de groupes d'accords qui les décrivent,
- à partir de ce module de saisie de notation (2), les accords ou suites d'accords ou groupes d'accords précités peuvent être introduits et stockés avec les paramètres qui leur sont affectés dans un module de stockage de paramètres d'accords (6a) et module séquenceur, intégré sous la forme d'un programme ou logiciel dans un ordinateur de composition (1), qui est relié audit module de saisie par un flot de données,
- dans lequel, à partir du module de stockage de paramètres d'accords et séquenceur (6a, 5) - dans le cas d'un monitoring pendant la composition et/ou la lecture ou la restitution d'une suite d'accords ou composition générée précédemment - dans un module de stockage de bibliothèques d'accords échantillonnés (6b, 6) ou banque de données d'échantillonnage relié et chaîné par un flot de données avec le module précité ou par l'intermédiaire du module séquenceur (5) et contenant les "imagos sonores" ou "accords échantillonnés", de préférence présents sous forme numérisée, de tous les accords individuels ou suites d'accords ou groupes d'accords des différents instruments ou groupes d'instruments virtuels et leurs paramètres ou constellations de paramètres ou combinaisons de paramètres, c'est-à-dire l'ensemble des accords/paramètres d'accords échantillonnés, les imagos sonores ou accords échantillonnés correspondant respectivement aux paramètres de définition sonore saisis peuvent être commandés, appelés et/ou activés,
- et les images sonores peuvent être envoyées à partir du module de stockage de bibliothèques d'accords échantillonnés (6b, 6), par le biais d'un convertisseur acoustique, de préférence un convertisseur numérique/analogique, à un module de restitution acoustique, notamment un module de haut-parleur ou de monitoring.

3. Agencement ou installation selon la revendication 1 ou la revendication 2, **caractérisé en ce que**, dans la banque de données de paramètres d'accords (module de stockage de paramètres d'accords bidirectionnel) (6a), les paramètres de définition sonore sont configurés sous la forme d'une hiérarchie avec les groupes des différents instruments d'un orchestre en tant que pistes principales et les instruments individuels de chaque groupe en tant que pistes secondaires.

4. Agencement ou installation selon l'une des revendications 1 à 3, **caractérisé en ce que** les pistes secondaires des instruments individuels sont configurées ou structurées selon un principe d'arborescence sous la forme de plans de paramètres d'accords ou de suites de plans de paramètres d'accords spécifiques chacun à un instrument individuel.

5. Agencement ou installation selon l'une des revendications 1 à 4, **caractérisé en ce que**, dans la banque de données de paramètres d'accords (module de stockage de paramètres d'accords bidirectionnel) (6a), les paramètres de définition sonore sont configurés ou structurés selon un principe hiérarchisé, de préférence selon le principe : plan d'instrument (Ei) - plan de mode instrumental (Em) - plan de type de jeu de l'instrument (Ej) - premier à n^{ième} plan secondaire de type de jeu (Es1, Es2, ..., Esn) - plan de longueur d'accord (El) - plan de hauteur d'accord (Eh).

6. Agencement ou installation selon l'une des revendications 1 à 5, **caractérisé en ce que**,
- dans la banque de données de paramètres d'accords (module de stockage de paramètres d'accords bidirectionnel) (6a), les paramètres de définition d'accords individuels/suites d'accords/groupes d'accords ainsi que l'instrument ou groupe d'instruments qui doivent les jouer, la dynamique, la répétition, le legato rapide et/ou les modes spéciaux sont configurés les uns à côté des autres avec la même priorité dans un plan hiérarchique, et
- à l'intérieur des paramètres de définition sonore précités, il est prévu une structure ou configuration hiérarchique avec un plan principal et des plans secondaires.

7. Agencement ou installation selon l'une des revendications 1 à 6, **caractérisé en ce que**,
- au moins un module logiciel (41 à 47) est relié au moins au module processeur (CPU) (4) et au module séquenceur (5) relié à ce dernier pour échanger des données, lequel module logiciel présente notamment au moins un module de partition et/ou un logiciel correspondant (41) pour une restitution des paramètres d'accords/suites d'accords/groupes d'accords saisis par le biais du dispositif de saisie de notation (2) en mode lignes de portée ou partition classique sur l'interface d'entrée/sortie, notamment l'interface utilisateur graphique (3) et/ou une imprimante (32) et similaires, et/ou
- présente au moins un module de définition et de limitation du registre et/ou un logiciel correspondant (42) qui, lors d'une saisie effectuée par le biais du module de saisie de notation (2) de sons ou accords qui ne peuvent pas être joués sur un instrument individuel déterminé, notamment trop bas ou trop hauts pour cet instrument, envoie un signal d'avertissement correspondant au module de saisie de notation (2) ou à l'interface de saisie (GUI) (3).

8. Agencement ou installation selon l'une des revendications 1 à 7, **caractérisé en ce que**,
- au moins le module processeur (CPU) (4) et le module séquenceur (5) auquel il est relié pour échanger des données de l'ordinateur de composition (1) comprend
- au moins un module de (re)traitement d'accords et/ou un logiciel correspondant (43) pour une modification ou un (re)traitement voulus des imagos sonores ou accords échantillonnés (61) appelés à partir du module de stockage de bibliothèques d'échantillons (6a) et délivrés par ce dernier, par exemple, notamment, pour superposer, en les accordant à l'instrument individuel concerné, des caractéristiques de réverbération et/ou d'écho et/ou de timbre ou similaires, et/ou
- au moins un module de dynamique et/ou un logiciel correspondant (44) pour des modifications de la dynamique à l'intérieur d'un son ou d'un accord ou groupe d'accords, notamment d'un son ou accord ou groupe d'accords "tenu".

9. Agencement ou installation selon l'une des revendications 1 à 8, **caractérisé en ce que**,
- au moins le module processeur (CPU) (4) et au moins le module séquenceur (5) de l'ordinateur de composition (1) présentent
- au moins un module de détection de répétitions et/ou un logiciel correspondant (45) pour égaliser l'impression auditive de sons et/ou accords de même hauteur (répétitions d'accords) joués rapidement les uns à la suite des autres - sur l'instrument virtuel concerné - à l'impression auditive d'une répétition d'accord jouée sur un instrument réel, et/ou
- au moins un module de legato rapide (fast legato) ou un logiciel correspondant (46) pour égaliser l'impression auditive de sons et/ou accords de hauteur différente, notamment décroissante ou croissante, joués rapidement les uns à la suite des autres - sur un instrument (virtuel) - à l'impression auditive d'une telle suite rapide de sons et/ou d'accords jouée sur un instrument réel, et/ou
- au moins un module d'adaptation de la dynamique, prévu pour accorder comme on le souhaite, lorsque plusieurs instruments différents jouent ensemble, le volume/les plages de volume sonore différents des instruments individuels et/ou un logiciel correspondant (47), et contenant les paramètres de volume sonore définissant le volume maximal et le volume maximal que des instruments réels peuvent atteindre individuellement lorsqu'on en joue et/ou leur étendue de volume ainsi que les algorithmes prévus pour l'égalisation.
